# EUROPÄISCHE PATENTSCHRIFT

(11) **EP 1 733 857 B1**
(45) Veröffentlichungstag und Bekanntmachung des Hinweises auf die Patenterteilung: **28.03.2012**
(21) Anmeldenummer: 05105223.1
(22) Anmeldetag: 14.06.2005
(51) Int. Cl.: B28B 7/16, B28B 7/34

(54) **Verfahren und Vorrichtung zum Herstellen eines mindestens einen Hohlraum aufweisenden Körpers aus einem hydraulischen Bindemittel**
Method and apparatus for forming articles from a hydraulic binder, having at least one hollow section
Procédé et appareil pour la fabrication de pièces comportant au moins une partie creuse à partir d'un liant hydraulique

(43) Veröffentlichungstag der Anmeldung: 20.12.2006
(73) Patentinhaber: Creabeton Matériaux SA, 3250 Lyss (CH)
(72) Erfinder: Herren, Thomas, 3047, Bremgarten b. Bern (CH); Stähli, Beat, 3054, Schüpfen (CH)
(74) Vertreter: BOVARD AG

(56) Entgegenhaltungen:
- EP-A2- 0 313 048
- WO-A-2004/091877
- DE-A1- 4 418 370
- DE-A1- 10 221 819
- US-A- 5 534 059
- PATENT ABSTRACTS OF JAPAN Bd. 1995, Nr. 05, 30. Juni 1995 (1995-06-30) -& JP 07 042185 A (IWATE HANEDA CONCRETE KK), 10. Februar 1995 (1995-02-10)

## Beschreibung

Die vorliegende Erfindung betrifft ein Verfahren und eine Vorrichtung zum Herstellen eines mindestens einen Hohlraum mit vorbestimmter Form aufweisenden Körpers aus einem hydraulischen Bindemittel. Die Erfindung eignet sich insbesondere zum Herstellen eines Schachtbodens aus Beton.

### Stand der Technik

Mit der internationalen Patentanmeldung WO 2004/091877 wurde bereits ein Verfahren zum Herstellen eines Schachtbodens aus Beton gemäß dem Oberbegriff des Ansprüchs 1, sowie eine Vorrichtung gemäß dem Oberbegriff des Anspruchs 7 vorgeschlagen. Bei diesem Verfahren müssen mehrere Formstücke zusammen geklebt werden, um einen Formkörper zu bilden. Der Formkörper wird beim Ausschalen des Schachtbodens zerstört beziehungsweise geht verloren, so dass für jeden einzelnen Schachtboden ein neuer Formkörper gebildet werden muss. Ausserdem ist dieses Verfahren nicht umweltfreundlich, da die Formkörper aus Kunststoff bestehen.

Aufgabe der vorliegenden Erfindung ist es daher, ein Verfahren der eingangs genannten Art so weiterzubilden, dass der Formkörper
- nichts aus Einzelteilen zusammengeklebt wird,
- nach dem Ausschalen wieder verwendet werden kann,
- einfach herzustellen ist,
- nur mit einem Arbeitsvorgang gefertigt werden kann,
- umweltfreundlich ist, und
- vorzugsweise, aus einem kostengünstigen Material besteht.

### Offenbarung der Erfindung

Erfindungsgemäss wird diese Aufgabe durch ein Verfahren gemäß Anspruch 1 gelöst.

Nach einer vorteilhaften Ausgestaltung der Erfindung erfolgt das Bearbeiten des Rohlings zum Beispiel mit Hilfe eines Roboters, einer Fräsmaschine, einer Drehmaschine und/oder sonstiger Bearbeitungszenter.

Eine weitere vorteilhafte Ausgestaltung der Erfindung besteht darin, dass der Formkörper eine Härte kleiner oder gleich 4 nach der Mohsskala hat.

Vorteilhaft werden die Oberflächen, die sich im Innenraum des Formmantels befinden, vor dem Ausfüllen mit dem hydraulischen Bindemittel mit einem Trennmittel versehen.

Nach einer Ausführungsart wird der Formkörper vor dem Anordnen des Formmantels auf einem Formkern angeordnet.

Nach einer anderen Ausführungsart wird ein Muffen-/Zapfenprofilformkörper zwischen dem Formmantel und dem Formkern angeordnet.

Vorteilhafterweise besteht die Schutzschicht aus einem Lack oder Harz.

Nach einer Ausführungsform der Erfindung besteht das hydraulische Bindemittel im wesentlichen aus Beton.

Gegenstand der Erfindung ist auch eine Vorrichtung gemäß Anspruch 7 zur Ausführung des erfindungsgemässen Verfahrens.

Nach einer Ausführungsart weist die Vorrichtung ferner einen Formkern und gegebenenfalls wenigstens einen Muffen-/Zapfenprofilformkörper auf.

Nach einer Ausführungsart ist der Formmantel zylindrisch.

Nach einer weiteren Ausführungsart hat der Formmantel einen rechteckigen Querschnitt.

Nach einer weiteren Ausführungsart hat der Formmantel einen quadratischen oder ovalen Querschnitt.

Ein weiterer Gegenstand der Erfindung ist die Verwendung der erfindungsgemässen Vorrichtung zum Herstellen mindestens eines ein Gerinne mit vorbestimmter Form aufweisenden Schachtbodens aus Beton.

Weitere Merkmale und Zweckmässigkeiten der Erfindung ergeben sich aus der Beschreibung von Ausführungsbeispielen anhand der Zeichnungen. Es zeigen schematisch :
Figur 1 eine Querschnittansicht eines Zusammenbaus (Formkern, Formmantel mit kreisförmigem Querschnitt, Formkörper, Aussparungsformkörper, Beton) vor dem Umkehren, gemäss der Linie X-X der Fig. 2;
Figur 2 eine Untersicht des Zusammenbaus der Fig. 1;
Figur 3 eine Querschnittansicht des nach dem Umkehren und dem Ausschalen des Zusammenbaus der Fig. 1 und 2 erhaltenen Schachtbodens;
Figur 4 eine Querschnittansicht eines weiteren Zusammenbaus gemäss der Linie I-I der Fig. 5; und
Figur 5 eine Draufsicht (Querschnitt) des Zusammenbaus der Fig. 4 gemäss der Linie II-II der Fig. 4.

### Ausführungsformen der Erfindung

### Gemeinsame Merkmale

Ein wichtiger Schritt des erfindungsgemässen Verfahrens besteht darin, mindestens einen Formkörper herzustellen.

Der Formkörper besteht im wesentlichen aus Holz oder Gips, die sich einfach bearbeiten lassen und weil Gips sehr weich und im Handel einfach verfügbar ist. Ferner ist der Gips kostengünstig. Härte kleiner oder gleich 4 nach der Mohsskala.

Das Bearbeiten des Formkörpers wird auf irgendwelche geeignete Weise und mit jeder geeigneten Maschine durchgeführt, bis im wesentlichen die Negativform des zu bildenden Hohlraums erhalten wird. "Im wesentlichen" heisst hier, dass die genaue Negativform des Hohlraums nur mit Hilfe von Aussparungsformkörper völlig gebildet wird.

Vorzugsweise wird der Formkörpermit Hilfe eines Roboters, einer Fräsmaschine, einer Drehmaschine und/oder sonstiger Bearbeitungszenter bearbeitet.

Es ist auch möglich, entweder mehrere Formkörper aus dem selben Rohling oder mehrere Formkörper aus mehreren Rohlingen zu bearbeiten.

Selbstverständlich wird der Fachmann dem Formkörper eine Ausgestaltung (Formen) geben, die sich zu einem möglichst einfachen Ausschalen eignet, ohne dass sich der Formkörper bricht oder gebrochen werden muss. Zum Beispiel kann vorgesehen werden, dass die Kanten abgerundet werden.

Der Formkörper wird nach seiner Herstellung mit einer (nicht dargestellten) äusseren harten Schutzschicht versehen. Auf diese Weise wird eine Beschädigung der Oberfläche des Formkörpers vermieden. Die Schutzschicht ermöglicht auch, dass der Formkörper sich weniger abschleift und somit öfters wieder verwendet werden kann.

Die Schutzschicht kann aus einem geeigneten Lack oder Harz bestehen.

### Erste Ausführungsform

Die erste Ausführungsform der Erfindung wird in den Fig. 1 und 2 dargestellt. Sie entspricht der Herstellung eines ein Gerinne mit vorbestimmter Form aufweisenden Schachtbodens aus Beton.

Ein Formkörper 2 aus Gips wird wie vorher erwähnt hergestellt. Der rohe Gips wird angerührt und in eine runde, dem Innendurchmesser des Schachtunterteils entsprechende Form gegossen. Anschliessend wird aus diesem Gipsrohling mittels einer Roboteranlage der Formkörper zugefräst. Diese Anlage wird via 3D-Software, welche die Daten vom Kunden direkt einliest, gesteuert. Die Angaben des Kunden können so direkt in die 3D-Software eingegeben werden.

Der Formkörper weist im Wesentlichen
mindestens ein durchgehendes Hauptgerinne 3 mit tunnelförmigem Querschnitt und eventuell ein oder mehrere seitliche Gerinneanschlüsse 4 mit tunnelförmigem Querschnitt, und
eine im Wesentlichen scheibenförmige Platte 11 (Fig. 1), mit welcher das Hauptgerinne 3 und der Gerinneanschluss 4 verbunden sind, auf.

Vor, während oder nach dem Bearbeiten des Formkörpers 2 wird ein Formmantel 7 um einen scheibenförmigen Formkern 6 gestellt. Wie in Fig. 2 ersichtlich, ist der Formmantel 7 zylindrisch. Der Formkern 6 und der Formmantel 7 befinden sich beide auf einer geeigneten ebenen Fläche F.

Vorteilhafterweise wird ein Muffenprofilformkörper oder Zapfenprofilformkörper (oder Untermuffe) 10 zwischen dem Formmantel 7 und dem Formkern 6 auf der Fläche F angeordnet. Dieser Muffen-/Zapfenprofilformkörper 10 dient zur späteren Erhaltung, an der oberen Seite des (in normaler Stellung) Schachtbodens 1, einer bestimmten Form, die einer einfachen Verbindung mit Aufsatzrohren oder Konen erlaubt.

Dann wird der Formkörper 2 auf die obere Fläche 5 des Formkernes 6 platziert.

Aussparungsformkörper 8 werden dann zwischen dem Formmantel 7 und dem Formkern 6 angeordnet. Jeder Aussparungsformkörper 8 dient zur Bildung einer Öffnung in der Wand des Schachtbodens, welche Öffnung später das Einfügen eines Rohres oder einer Leitung ermöglichen wird.

Die Aussparungsformkörper 8 sind im Allgemeinen aufgehängt und z.B. durch (nicht dargestellte) vertikale Schiene, die auf der inneren Oberfläche des Formmantels 7 befestigt sind, geführt. Sie sind so orientiert, dass sie in Kontakt mit den Endseiten 2a, 2b und 2c des Formkörpers 2 kommen. Das heisst, die Achsen der Aussparungsformkörper 8 werden jeweils mit den entsprechenden Achsen oder Mittellinien der Endseiten 2a, 2b, 2c ausgerichtet.

Vorteilhaft werden alle Oberflächen, die sich im Innenraum 9, das heisst, zwischen den Wänden des Formmantels 7 befinden, mit einem Trennmittel versehen. Als Trennmittel kann irgendwelches geeignetes Trennmittel verwendet werden. Zum Beispiel kann das Trennmittel aus Mineralöl, Silikonöl oder Kaliumseife bestehen.

Die erfindungsgemässe Vorrichtung, die so erhalten wird, ist nun bereit zum Ausfüllen mit flüssigem Beton, der sich aus Zement, Wasser mit gegebenenfalls den üblichen Zusatzmitteln (Dispersiermitteln, Plastiziermitteln, Betondichtungsmitteln, Abbinde- oder Aushärtungsverzögerungs- oder ― beschleunigungsmitteln, Entschäumern, usw.) zusammensetzt.

Der Innenraum 9 wird mit selbstverdichtendem Beton (SVB) ausgefüllt, bis der Formkörper 2 ganz vom Beton gedeckt wird. Die Betonschicht über dem Formkörper 2 kann zum Beispiel 10 bis 20 cm dick sein.

Nach dem Aushärten des Betons wird der Zusammenbau, welcher den Beton, den Formkörper 2, den Formkern 6, den Formmantel 7 und die Aussparungsformkörper 8 umfasst, umgekehrt.

Das Umkehren oder der Wendevorgang kann auf irgendwelche geeignete Weise durchgeführt werden, z. B. wie in den Fig. 2a und 2b der Patentanmeldung DE 43 42 518 dargestellt.

Dann können der Formkern 6 und die Muffen-/Zapfenprofilformkörper 10 entfernt werden.

Anschliessend können der Formmantel 7, der Formkörper 2 und die Aussparungsformkörper 8 entfernt werden.

Der erhaltene Schachtboden aus Beton ist in der Fig. 3 dargestellt.

Erfindungsgemäss kann der Formkörper 2 wieder verwendet werden, d.h. alle Schritte des erfindungsgemässen Verfahrens - ausser des Herstellens des Formkörpers - können mehrmals wiederholt werden.

Zu diesem Zweck wird der Satz, beziehungsweise die erfindungsgemässe Vorrichtung, das heisst, der Formkern 6, der Formkörper 2, der Formmantel 7, der oder die Aussparungsformkörper 8 in ihre geeigneten Stellen und Stellungen so platziert, dass der Beton wieder gegossen werden kann und einen weiteren Schachtboden hergestellt werden kann.

### Zweite Ausführungsform

In Fig. 4 und 5 ist eine zweite Ausführungsform der Erfindung dargestellt. Hier wird auch ein Gerinne mit vorbestimmter Form aufweisende Schachtboden aus Beton hergestellt. Aber im Gegensatz zur ersten Ausführungsform haben der Formkern 6', der Formmantel 7' und der Muffen-/Zapfenprofilformkörper 10' einen quadratischen Umriss.

Das Verfahren wird wie in der ersten Ausführungsform durchgeführt.

Der in Fig. 4 dargestellte Querschnitt des erhaltenen Schachtbodens entspricht dem Querschnitt des in Fig. 3 dargestellten Schachtbodens.

Mit den vorgängig beschriebenen Verfahren und Vorrichtungen können sehr viele Schachtböden hergestellt werden.

Der Fachmann wird auch weitere Körper mit einem unterschiedlichen Hohlraum, z.B. Pflanzentröge oder Wehrsteine, herstellen können. Er wird sogar Körper mit mehreren identischen oder unterschiedlichen Hohlräumen herstellen können, indem er mehrere Formkörper im Verfahren benutzen wird.

Der Fachmann wird einfach die Gestalt des Formkörpers anpassen und/oder einen oder mehrere zusätzliche Aussparungsformkörper mit geeigneten Formen in geeigneter Weise innerhalb des Formmantels einfügen. Dazu kann er jede Technik, die im Bereich der Formung von Körpern bekannt ist, anwenden.

## Patentansprüche

1. Verfahren zum Herstellen eines mindestens einen Hohlraum mit vorbestimmter Form aufweisenden Körpers (1,1') aus einem hydraulischen Bindemittel, mit den folgenden Schritten :
- Bearbeiten eines Rohlings, bis mindestens ein im wesentlichen die Negativform der zu bildenden Form aufweisender Formkörper (2) erhalten wird;
- Anordnen eines Formmantels (7,7') um dem Formkörper (2);
- Anordnen von mindestens eines Aussparungsformkörpers (8) zwischen einem Teil des Formkörpers (2) und dem Formmantel (7,7');
- Ausfüllen des Innenraums (9) des Formmantels (7,7') mit einem hydraulischen Bindemittel, bis der Formkörper (2) gedeckt wird;
- Nach dem Aushärten des hydraulischen Bindemittels, Umkehren des Zusammenbaus (2; 7,7'; 8; 9) ; und
- Ausschalen des Formkörpers (2) und Entfernen des Formmantels (7,7') und des Aussparungsformkörpers (8),
**dadurch gekennzeichnet, dass** ein im wesentlichen aus Gips oder Holz bestehender Rohling verwendet wird, dessen Bearbeitung durch einen spanabhebenden Vorgang erfolgt, und dass der Formkörper (2) nach seinem Bearbeiten mit einer äusseren Schutzschicht versehen wird.

2. Verfahren nach Anspruch 1, **dadurch gekennzeichnet, dass** der Formkörper (2) eine Härte kleiner oder gleich 4 nach der Mohsskala hat.

3. Verfahren nach Anspruch 1 oder 2, **dadurch gekennzeichnet, dass** die Oberflächen, die sich im Innenraum (9) des Formmantels (7,7') vor dem Ausfüllen mit dem hydraulischen Bindemittel mit einem Trennmittel versehen werden.

4. Verfahren nach einem der Ansprüche 1 bis 3, **dadurch gekennzeichnet, dass** der Formkörper (2) vor dem Anordnen des Formmantels (7,7') auf einen Formkern (6,6') angeordnet wird.

5. Verfahren nach einem der Ansprüche 1 bis 4, **dadurch gekennzeichnet, dass** ein Muffen-/Zapfenprofilformkörper (10,10') zwischen dem Formmantel (7,7') und dem Formkern (6,6') angeordnet wird.

6. Verfahren nach einem der Ansprüche 1 bis 5, **dadurch gekennzeichnet, dass** das hydraulische Bindemittel im wesentlichen aus Beton besteht.

7. Vorrichtung zur Durchführung des Verfahrens gemäss einem der Ansprüche 1 bis 6, mit
- mindestens einem im wesentlichen die Negativform der zu bildenden Form aufweisenden und durch Bearbeiten eines Rohlings erhaltenen Formkörper (2);
- einem Formmantel (7,7'); und
- mindestens einem Aussparungsformkörper (8)
**dadurch gekennzeichnet, dass** ein im wesentlichen aus Gips oder Holz bestehender und durch einen spanabhebenden Vorgang erhaltener Formkörper (2) verwendet ist, der eine äussere Schutzschicht aufweist.

8. Vorrichtung nach Anspruch 7, **dadurch gekennzeichnet, dass** der Formkörper (2) eine Härte kleiner oder gleich 4 nach der Mohsskala hat.

9. Vorrichtung nach Anspruch 7 oder 8, **dadurch gekennzeichnet, dass** sie ferner einen Formkern (6,6') aufweist und einen Muffen-/ZapfenprofilFormkörper (10,10') aufweisen kann.

10. Vorrichtung nach einem der Ansprüche 7 bis 9, **dadurch gekennzeichnet, dass** die Schutzschicht aus einem Lack oder Harz besteht.

11. Vorrichtung nach einem der Ansprüche 7 bis 10, **dadurch gekennzeichnet, dass** der Formmantel (7) zylindrisch ist.

12. Vorrichtung nach einem der Ansprüche 7 bis 10, **dadurch gekennzeichnet, dass** der Formmantel (7') einen rechteckigen Querschnitt hat.

13. Vorrichtung nach Anspruch 12, **dadurch gekennzeichnet, dass** der Formmantel (7') einen quadratischen Querschnitt hat.

14. Vorrichtung nach einem der Ansprüche 7 bis 13, **dadurch gekennzeichnet, dass** das hydraulische Bindemittel im wesentlichen aus Beton besteht.

15. Verwendung einer Vorrichtung gemäss einem der Ansprüche 7 bis 14 zum Herstellen mindestens eines ein Gerinne mit vorbestimmter Form aufweisenden Schachtbodens (1,1') aus Beton.

## Claims

1. Method for producing a body (1, 1') having at least one cavity with a predetermined shape from a hydraulic binder, with the following steps:
- machining a blank until at least a mould body (2) having substantially the negative shape of the shape to be made is obtained;
- disposing a mould jacket (7,7') around the mould body (2);
- disposing at least one recess mould body (8) between a part of the mould body (2) and the mould jacket (7,7');
- filling the interior (9) of the mould jacket (7,7') with a hydraulic binder until the mould body (2) is covered;
- after hardening of the hydraulic binder, reversal of the assembling (2; 7,7'; 8; 9) ; and
- stripping out of the mould body (2) and removal of the mould jacket (7,7') and of the recess mould body (8),
**characterized in that** a blank is used composed substantially of gypsum or wood, the machining of which takes place through a chip removal process and **in that** the mould body (2) is provided with an outer protective coating after its machining.

2. Method according to claim 1, **characterized in that** the mould body (2) has a hardness of less than or equal to 4 according to the Mohs scale.

3. Method according to claim 1 or 2, **characterized in that** the surfaces which <sic.> in the interior (9) of the mould jacket (7,7') are provided with a separating agent before filling with the hydraulic binder.

4. Method according to one of the claims 1 to 3, **characterized in that** the mould body (2) is disposed on a mould core (6, 6') before the mould jacket (7, 7') is put on.

5. Method according to one of the claims 1 to 4, **characterized in that** a sleeve-/peg-shaped mould (10,10') is disposed between the mould jacket (7,7') and the mould core (6,6').

6. Method according to one of the claims 1 to 5, **characterized in that** the hydraulic binder is composed substantially of concrete.

7. Device for carrying out the method according to one of the claims 1 to 6, with
- at least one mould body (2) having substantially the negative shape of the shape to be formed and obtained through machining of a blank;
- a mould jacket (7,7'); and
- at least one recess mould body (8),
**characterized in that** a mould body (2) is used composed substantially of gypsum or wood and obtained through a cutting process which mould body has an outer protective coating.

8. Device according to claim 7, **characterized in that** the mould body (2) has a hardness of less than or equal to 4 according to the Mohs scale.

9. Device according to claim 7 or 8, **characterized in that** it is able to further comprise a mould core (6,6') and a sleeve-/peg-shaped mould (10,10').

10. Device according to one of the claims 7 to 9, **characterized in that** the protective coating consists of a lacquer or resin.

11. Device according to one of the claims 7 to 10, **characterized in that** the mould jacket (7) is cylindrical.

12. Device according to one of the claims 7 to 10, **characterized in that** the mould jacket (7') has a rectangular cross section.

13. Device according to claim 12, **characterized in that** the mould jacket (7') has a square cross section.

14. Device according to one of the claims 7 to 13, **characterized in that** the hydraulic binder is composed substantially of concrete.

15. Use of an device according to one of the claims 7 to 14 for producing at least one shaft bottom (1, 1') of concrete having a channel with predetermined shape (1,1').

## Revendications

1. Procédé pour la fabrication d'un corps (1,1'), comportant au moins une partie creuse avec une forme prédéterminée, à partir d'un liant hydraulique, ledit procédé comprenant les étapes consistant à:
- usiner une pièce brute jusqu'à ce qu'on obtienne un corps de moule (2) ayant sensiblement la forme négative de la forme que l'on veut obtenir;
- arranger une gaine de moule (7,7') autour dudit corps de moule (2);
- arranger au moins un corps de moule à évidement (8) entre une partie dudit corps de moule (2) et ladite gaine de moule (7,7');
- remplir l'intérieur (9) de ladite gaine de moule (7,7') avec un liant hydraulique jusqu'à ce que ledit corps de moule (2) soit couvert;
- après le durcissement dudit liant hydraulique, retourner l'assemblage (2; 7,7'; 8; 9); et
- décoffrer ledit corps de moule (2) et enlever ladite gaine de moule (7,7') et ledit corps de moule à évidement (8),
**caractérisé en ce qu'**une pièce brute sensiblement en gypse ou en bois est utilisée et dont l'usinage s'effectue avec un procédé par enlèvement de copeaux, **en ce que** ledit corps de moule (2), après son usinage, est pourvu d'une couche protectrice extérieure.

2. Procédé selon la revendication 1, **caractérisé en ce que** ledit corps de moule (2) a une dureté inférieure ou égale à 4 selon l'échelle de Mohs.

3. Procédé selon la revendication 1 ou 2, **caractérisé en ce que** les surfaces à l'intérieur (9) de ladite gaine de moule (7,7') sont pourvues d'un agent de démoulage avant le remplissage avec ledit liant hydraulique.

4. Procédé selon l'une des revendications 1 à 3, **caractérisé en ce que** ledit corps de moule (2) est arrangé sur un noyau de moule (6, 6') avant que ladite gaine de moule (7, 7') soit arrangée.

5. Procédé selon l'une des revendications 1 à 4, **caractérisé en ce qu'**un moule en forme de manchon/tenon (10,10') est arrangé entre ladite gaine de moule (7,7') et ledit noyau de moule (6,6').

6. Procédé selon l'une des revendications 1 à 5, **caractérisé en ce que** ledit liant hydraulique est composé sensiblement de béton.

7. Dispositif pour la mise en oeuvre du procédé selon l'une des revendications 1 à 6, comprenant
au moins un corps de moule (2) obtenu par usinage d'une pièce brute et ayant sensiblement la forme négative de la forme que l'on veut obtenir;
une gaine de moule (7,7'); et
au moins un corps de moule à évidement (8),
**caractérisé en ce qu'**un corps de moule (2) sensiblement en gypse ou en bois et obtenu par un procédé d'enlèvement de copeaux est utilisé, ledit corps de moule comportant une couche protectrice extérieure.

8. Dispositif selon la revendication 7, **caractérisé en ce que** ledit corps de moule (2) a une dureté inférieure ou égale à 4 selon l'échelle de Mohs.

9. Dispositif selon la revendication 7 ou 8, **caractérisé en ce qu'**il est susceptible de comprendre en outre un noyau de moule (6,6') et un moule en forme de manchon/tenon (10,10').

10. Dispositif selon l'une des revendications 7 à 9, **caractérisé en ce que** ladite couche protectrice consiste en une laque et une résine.

11. Dispositif selon l'une des revendications 7 à 10, **caractérisé en ce que** ladite gaine de moule (7) est cylindrique.

12. Dispositif selon l'une des revendications 7 à 10, **caractérisé en ce que** ladite gaine de moule (7') a une section transversale rectangulaire.

13. Dispositif selon la revendication 12, **caractérisé en ce que** ladite gaine de moule (7') a une section transversale quadratique.

14. Dispositif selon l'une des revendications 7 à 13, **caractérisé en ce que** ledit liant hydraulique est composé sensiblement de béton.

15. Utilisation d'un dispositif selon l'une des revendications 7 à 14 pour la fabrication d'au moins un fond de puits ou de cheminée (1,1') en béton ayant un canal d'une forme prédéterminée (1,1').
